# EUROPÄISCHE PATENTSCHRIFT

(11) **EP 2 851 501 B1**
(45) Veröffentlichungstag und Bekanntmachung des Hinweises auf die Patenterteilung: **07.11.2018**
(21) Anmeldenummer: 14185557.7
(22) Anmeldetag: 19.09.2014
(51) Int. Cl.: E06B 3/48, E05D 3/18, E05D 15/24, E06B 3/70

(54) **Sektionaltor**
Sectional gate
Porte sectionnelle

(30) Priorität: 20.09.2013 DE 102013110398; 26.09.2013 DE 102013110635
(43) Veröffentlichungstag der Anmeldung: 25.03.2015
(73) Patentinhaber: Alpha Deuren International BV, 6942 GB Didam (NL)
(72) Erfinder: Ruiter, Marc, 3812 SR Amersfoort (NL)
(74) Vertreter: Puschmann Borchert Bardehle Patentanwälte Partnerschaft mbB

(56) Entgegenhaltungen:
- EP-A2- 2 357 307
- US-A1- 2008 115 416

## Beschreibung

Die Erfindung betrifft ein Sektionaltor mit einem Torblatt, das aus einzelnen, horizontal verlaufenden Paneelen gebildet wird, die mittels drehbarer Verbindungen in horizontaler Achse untereinander so verbunden sind, dass das Torblatt aus einer Schließstellung in eine Offenstellung und aus der Offenstellung in die Schließstellung verbracht werden kann. Ferner ist in dem Torblatt eine Tür integriert, deren Türblatt im Wesentlichen den gleichen Aufbau wie das Torblatt aufweist und zumindest ist in dem Bereich des Türblattes unterhalb des Torblattes ein Stabilisierungselement angeordnet.

Mit der US 2008/0115416 A1 ist ein aus mehreren, waagerechten Sektionen bestehendes Sektionaltor bekannt geworden. Innerhalb des Sektionaltores kann zur Vermeidung der Öffnung des gesamten Torblattes eine zweiflügelige Tür enthalten sein.

Die US 2008/0115416 A1 offenbart die Merkmale des einleitenden Teils des Anspruchs 1.

In der EP 2 357 307 A2 wird ein Sektionaltor beschrieben, in dem eine einflügelige Tür integriert ist. Im Bereich der Tür wird zur Stabilisierung des Torblattes ein zusätzliches Verbindungsprofil statt eines Abschlussprofils verwendet, um in dem Bereich der Tür Stolperfallen zu vermeiden.

Mit der DE 10 2010 000 252 B4 ist ein Sektionaltor mit einem Torblatt und einer integrierten Tür, die in der Schließposition des Sektionaltores geöffnet werden kann, bekannt geworden. Das Torblatt und die Tür bestehen dabei aus einer Vielzahl einzelner miteinander verbundener, ortsveränderbarer Sektionen aus Paneelen, wobei die zum Boden des Gebäudes gerichtete Kante des untersten Paneels mit einem Abschussprofil ausgestattet ist. Dieses Abschlussprofil ist mit einer auswechselbaren Dichtung versehen.

In der US 2,718,677 wird ein Schwellenelement für eine Tür beschrieben, das an den Rändern Verrundungen aufweist, deren Abmaße nur einen Bruchteil von einem Inch entsprechen, so dass die Gesamthöhe des Schwellenelementes unter 25 mm liegt.

Mit der EP 1 722 052 B1 ist ein Schloss für eine Eingangstür in einem Sektionaltor, insbesondere für Garagen, bekannt geworden. Dabei wird zur Übertragung einer Verriegelung auf obere und untere Stangen des Schlosses, das innerhalb des Sektionaltores oder dergleichen eingebaut ist, eine Vorrichtung verwendet. Zwischen den einzelnen Torelementen ist, oberhalb und unterhalb, eine Verbindung einer Stangenausbildung vorhanden, die sich als elastische Verbindung auswirkt, ausgeführt worden. Dabei umfasst die Verbindung Mittel zum Führen und Positionieren, damit die verschiedenen Elemente der integrierten Tür und des Tores ohne Behinderung der Bewegung und der Positionierung in eine Senkrecht- und Waagerechtstellung und umgekehrt gelangen können. Dabei spielt es keine Rolle, ob die Tür offen oder verschlossen ist. Eine derartige Ausbildung ist mit hohen Kosten verbunden.

Die Aufgabe der Erfindung besteht darin, eine Tür, die sich innerhalb eines Torblattes eines Sektionaltores befindet weiter auszubilden. Dabei ist es in einer ersten Aufgabenstellung notwendig, dass derartige Türen nicht nur für den Personenverkehr verwendbar sind, sondern es soll auch im Bedarfsfall ohne Öffnung des Sektionaltores möglich sein, einen größeren Durchgang zu schaffen.

Die Aufgabe der Erfindung wird durch die Lehre des Anspruchs 1_gelöst. Die Unteransprüche haben dabei eine weitere Ausgestaltung des erfindungsgemäßen Gedankens zum Inhalt.

Gerade in Zeiten energiesparender Maßnahmen ist es von großem Interesse bei großen Sektionaltoren, deren Öffnungsbreiten immer größer werden, die Möglichkeit zu haben, einen integrierten Durchgang zur Verfügung zu stellen, der es z.B. gestattet, breitere Gegenstände und auch kleine Fahrzeuge in Form von Hubwagen oder dergleichen bei geschlossenem Sektionaltor trotzdem durch einen Durchgang hindurch verbringen zu können. Dieses erfüllt die Erfindung in einer ersten bevorzugten Ausführungsform dadurch, dass die Tür innerhalb des Torblattes als zweiflügelig, umfassend einen sogenannten Gangflügel und einem damit zusammenwirkenden Standflügel, besteht. Der Gangflügel erhält seine Bezeichnung dadurch, dass dieser für den normalen Publikumsverkehr oder aber auch zum Verbringen von kleineren ortsveränderbaren Wagen im täglichen Gebrauch benutzt wird. Dagegen wird der Standflügel nur dann geöffnet, wenn eine größere Öffnungsweite innerhalb des Torblattes benötigt wird. Die größere Öffnungsweite wird durch die insgesamt von dem Gangflügel und dem Standflügel in ihrer horizontalen Ausweitung erzielten Ausdehnung erreicht. Dadurch, dass der Durchgang innerhalb des Torblattes durch die Kombination aus Gang- und Standflügel quasi verbreitert wird, ist es notwendig, dass im Bodenbereich, d. h. an dem unteren Torpaneel, ein den Türbereich überbrückendes Abschlusselement vorhanden ist. Gleichzeitig ist in der zweiflügeligen Tür eine Blockiereinheit oder Verriegelung vorhanden, die eine Verriegelung des Standflügels im geschlossenen Zustand ermöglicht. Dieses kann beispielsweise über eine Treibstangenanordnung oder dergleichen so aufgeführt werden, dass im verriegelten Zustand innerhalb des Abschlusselementes bodenseitig und oberseitig in einem ortsfesten Rahmen oder einer Zargenkonstruktion eine Anordnung innerhalb des Falzes eingreift. Die Blockier- oder Verriegelungseinheit kann auch verdeckt oder auf dem Türblatt angeordnet sein.

Ein geeignetes unteres Abschlusselement kann auf unterschiedlichste Arten realisiert werden, wobei es gleichzeitig auch eine Stabilisierungsfunktion für den Bereich der zweiflügeligen Tür innerhalb des Torblattes ausführt. So ist es wünschenswert, dass auch bei kleineren Fahrzeugen dieser Bereich des geöffneten Stand- und Gangflügels passiert werden kann. Dieses wird dadurch erreicht, dass keine Stolperkanten vorhanden sind und die Ausbildung des Abschlusselementes entsprechend den bestehenden Vorschriften ausgebildet ist. Dieses kann dadurch erreicht werden, dass insbesondere in den seitlichen Randbereichen des Abschlusselementes Anschrägungen oder dergleichen vorhanden sind, die an ihren äußeren Rändern keine Stolperkanten ausbilden.

Gleichzeitig kann ein derartiges Abschlusselement mit mindestens einem Dichtelement zum Boden gerichtet ausgestattet sein. In einer bevorzugten Ausführungsform kann sich ein derartiges Abschlusselement über die gesamte Torblattbreite erstrecken.

Aus der Tatsache heraus, dass der Standflügel nicht bei jedem Öffnungsvorgang geöffnet werden muss, ist bevorzugt nur an dem Gangflügel für das Öffnen und Schließen eine Schlosseinrichtung in Verbindung mit einem Türdrücker vorhanden. Dabei greifen sowohl die in dem Schloss enthaltene Falle als auch der Riegel in eine Schließmechanik des Standflügels ein.

Ein Standflügel ist genauso wie der Gangflügel vorzugsweise in einer Ausbildung durch Rahmenprofile oder dergleichen, die sich den einzelnen, gelenkig untereinander horizontal verbundenen Paneelen anpasst, ausgestattet. Durch eine derartige Maßnahme wird das Erscheinungsbild des gesamten Sektionaltores nach außen hin vereinheitlicht und gleichzeitig ist es jedoch möglich, ein derartiges Sektionaltor mit der zweiflügeligen Türausbildung aus der Schließstellung in eine Parkstellung und umgekehrt zu verbringen. Eine derartige Veränderung des Sektionaltores kann von Hand oder auch automatisiert ausgeführt werden.

Sowohl der Gangflügel als auch der Standflügel sind vorzugsweise mit elektrischen und/oder mechanischen Sicherungsvorrichtungen ausgestattet, die einen eigensicheren Betrieb eines derartigen Sektionaltores gewährleisten. So kann beispielsweise das Sektionaltor nur dann aus der Schließstellung herausgefahren werden, wenn eine ordnungsgemäße Verschlusslage des Gang- und auch des Standflügels vorliegen.

Um einen täglichen Gebrauch der zweiflügeligen Tür zu gewährleisten ist es notwendig, dass immer eine ordnungsgemäße Schließlage zwischen Gang- und Standflügel vorliegt. Dieses bedeutet, dass aufgrund der überfalzten Türblätter zuerst der Standflügel seine Schließlage einnehmen muss und anschließend der Gangflügel. Dieses wird durch eine Schließfolgeregelung mechanischer oder hydraulischer oder elektrischer Art gelöst. Eine derartige Schließfolgeregelung wirkt nur dann, wenn neben dem Gangflügel auch der Standflügel geöffnet wird. Bei einer vorhandenen Schließfolgeregelung ist es möglich, den Gangflügel ohne Beeinträchtigung zu Öffnen und zu Schließen, ohne dass die Schließfolgeregelung wirksam wird. Erst in dem Augenblick, wo der Standflügel geöffnet wird, wird der Gangflügel daran gehindert seine Schließlage einzunehmen. Erst wenn der Standflügel seine Schließlage erreicht hat, ist es möglich, dass auch der Gangflügel seine Schließlage im Anschluss daran einnimmt. Eine derartige Schließfolgeregelung bei einem automatisierten Bereich kann beispielsweise durch Türschließer oder Antriebe oder elektrische Blockiermittel realisiert werden.

Dabei ist es möglich, dass je nach Ausbildung der Türschließvorrichtung diese ganz verdeckt oder teilverdeckt innerhalb der Wandstärke der Türelemente, bzw. der darüber befindlichen Paneele, eingebaut sind. Das Gleiche trifft auch für die Schließfolgeregelung zu, die verdeckt oberhalb der Türflügel in dem Paneel untergebracht sein kann.

Da die Bereiche der zweiflügeligen Tür in der gleichen Art wie die Ausbildung des Torblattes vorgenommen werden, ist es notwendig, dass im Bereich der Türblätter, die durch Rahmenprofile eingerahmt sind, um eine vertikale Achse Drehbewegungen ausführen zu können. Um hier entsprechende Kostenreduzierungen durchführen zu können, ist es erfindungsgemäß gelungen, die bestehende Drehgelenkverbindung zwischen horizontal verlaufenden, ortsveränderbaren Elementen mit einer zusätzlichen Drehgelenkverbindung auszubilden, die auch gleichzeitig eine separate Drehgelenkverbindung für Bauteile der Blockiereinheit aufweist. Diese zusätzliche Drehgelenkverbindung ist durch eine separate drehbare Verbindung gekennzeichnet, die es gestattet, Verbindungselemente aufzunehmen. Diese Verbindungselemente stellen die Schnittstelle zu den benachbarten Drehgelenkverbindungen in der Art her, dass zwischen zwei Drehgelenkverbindungen stets ein Übertragungselement angeordnet ist. Ein derartiges Übertragungselement ist vorzugsweise als flaches Bauteil ausgebildet. In einer bevorzugten Ausführungsform kann dieses Übertragungselement aus einem Federstahl oder einem anderen geeigneten Werkstoff hergestellt werden.

In einer weiteren bevorzugten Ausführungsform ist es möglich, dass die Drehgelenkverbindung nicht nur eine separate drehbare Verbindung beinhaltet, sondern zwei drehbare Verbindungen aufweist, die durch ein Mittenstück untereinander verbunden werden.

Eine normale Ausführung von bekannten Drehgelenkverbindungen zwischen zwei in horizontaler Richtung ortsveränderbaren Paneelelementen besteht dabei im Wesentlichen aus zwei Befestigungslappen, die durch ein Gelenk drehbar miteinander verbunden sind. Befestigt werden derartige Befestigungslappen auf den aneinander stoßenden, ortsveränderbaren, sich horizontal erstreckenden Paneelen durch Verschraubungen. Um jedoch eine Blockiereinheit zu integrieren, sind in dem Befestigungslappen vorzugsweise Führungselemente enthalten. Innerhalb der Führungselemente werden die, über drehbare Verbindungen untereinander mit dem Mittenstück verbundenen, Verbindungselemente geführt. Eine bevorzugte Ausführung der Führung kann dabei in Führungsaufnahmen durchgeführt werden. Dadurch wird sichergestellt, dass es bei einer Schwenkbewegung der ortsveränderbaren Paneele nicht zur Verhakung oder dergleichen des Mittenstückes mit den Verbindungselementen kommen kann.

Diese bevorzugte Ausführungsform der Verwendung des Mittenstückes und der sich daran anschließenden Verbindungselemente unter Einfügung von drehbaren Verbindungen bieten besondere Vorteile. So kann auch beispielsweise bei einer Zwischenstellung unter allen Umständen eine Drehbewegung der ortsveränderbaren Paneele durch die zweite Drehgelenkverbindung ausgeführt werden. Um einen sicheren äußeren Abschluss aufweisen zu können, ist die Drehgelenkverbindung in den Befestigungslappenbereichen jeweils durch eine Abdeckung überkront. Eine derartige Drehgelenkverbindung kann auch ohne die Verbindungselemente verwendet werden.

Um eine einfache Montage der Drehgelenkverbindung im Bereich der Verriegelungsposition ausführen zu können, wird die Drehgelenkverbindung nicht direkt auf das ortsveränderbare Türelement gesetzt, sondern es wird in Verbindung mit einem Abschluss- oder Rahmenprofil, vorzugsweise bei gefalzten Türflügeln, verwendet. Dabei ist innerhalb eines derartigen Profils ein Übertragungselement ortsveränderbar geführt, vorhanden. Dieses Übertragungselement hat endseitig Mitnehmer, die in die Verbindungselemente der zweiten integrierten Drehgelenksverbindung eingreifen. Dadurch wird eine Montage wesentlich vereinfacht, weil das Aufsetzen auf die Mitnehmer keine Probleme bereitet und sich eine Befestigung der ersten Drehgelenkverbindung über das Abschlussprofil oder dergleichen mit dem Paneel somit einfach gestaltet.

Durch diese Ausführungsform wird deutlich, dass es bei einer derartigen Vorgehensweise zu einer verdeckten Anordnung des Drehgelenkelementes und der zweiten Drehgelenkverbindung kommt. Dieses bietet gleichzeitig auch einen Schutz gegen Manipulationen, da von außen nicht erkennbar ist, dass sich innerhalb der Abschlussprofile auch gleichzeitig die Übertragungselemente für eine translatorische Bewegung einer Verriegelung oder Blockiereinheit befinden.

Mit einem derartigen Abschlussprofil können gleichzeitig weitere Integrationen des Profils einhergehen, beispielsweise dass ein Seitenschenkel vorhanden ist, der in einen Abschlussschenkel übergeht und somit sicher dazwischen eine Positionierung der ortsveränderbaren Paneele ermöglicht. Darüber hinaus ist es möglich, dass innerhalb eines derartigen Anlageschenkels auch entsprechende Dichtungsmittel eingesetzt werden können, um eine Türausbildung dichtend abzuschließen.

Je nach Anwendung ist es möglich, die Durchgangsweite der zweiflügeligen Tür innerhalb des Torblattes anzupassen. Dieses bedeutet, dass neben einer ersten Ausführung, bei welcher der Standflügel und der Gangflügel gleich breit sind, hier auch unterschiedliche Größenausbildungen möglich sind.

Weitere Vorteile, Merkmale und Anwendungsmöglichkeiten der vorliegenden Erfindung ergeben sich aus der nachfolgenden Beschreibung in Verbindung mit den in den Zeichnungen dargestellten Ausführungsbeispielen.

In der Beschreibung, in den Ansprüchen und in der Zeichnung werden die in der unten aufgeführten Liste der Bezugszeichen verwendeten Begriffe und zugeordneten Bezugszeichen verwendet. In der Zeichnung bedeutet:
- Fig. 1: eine prinzipielle Darstellung eines Sektionaltores mit integriertem Gang- und Standflügel;
- Fig. 2: eine erste bevorzugte Ausführungsform eines Abschlusselementes;
- Fig. 3: eine zweite bevorzugte Ausführung eines Abschlusselementes;
- Fig. 4: eine Ansicht eines Türelements mit einer rückseitigen Betrachtung mit Paneelelementen;
- Fig. 5: eine Draufsicht auf eine Drehgelenkverbindung mit einem Abschlussprofil;
- Fig. 6: eine Gelenkverbindung mit einer Integration zweier Abschlussprofile in einer verschwenkten Position, und
- Fig. 7: eine Drehgelenkverbindung mit integrierten Übertragungselementen von der Rückseite betrachtet.

Durch die Darstellung gemäß Fig. 1 wird eine prinzipielle Anordnung eines Torblattes 1 dargestellt. Dabei besteht das Torblatt 1 aus einzelnen Paneelelementen 5, die in waagerechter Ausführung durch drehbare Verbindungen 6 untereinander so verbunden sind, dass sie aus einer vertikalen Schließlage in eine im Wesentlichen horizontale Öffnungsposition verfahren werden können. Dabei ist es unerheblich, ob das Verfahren des Torblattes 1 eines Sektionaltores oder dergleichen manuell oder durch eine motorische Antriebseinheit ausgeführt wird. Innerhalb des Torblattes 1 ist eine zweiflügelige Tür 2 enthalten, die einen Gangflügel 3 und einen Standflügel 4 umfasst. Seitlich wird die zweiflügelige Tür 2 durch einen Einbaurahmen 7, der aus Profilen oder dergleichen besteht, eingefasst. Dabei ist der Einbaurahmen 7 mit den jeweiligen Paneelelementen 5 kraft- und formschlüssig verbunden. Innerhalb des Einbaurahmens 7 sind ein Standflügelrahmen 8 und ein Gangflügelrahmen 9 dargestellt, die mit einer Ausfachung von Gangflügelpaneelen 11 und Standflügelpaneelen 12 die zweiflügelige Tür 2 darstellen.

Damit eine Gangflügelpaneel 11 und eine Standflügelpaneel 12 in gleicher Art und Weise wie die Paneelelemente 5 um horizontale Schwenkachsen ortsveränderbar sind, weisen diese drehbare Verbindungen 14 auf. Um eine Öffnung des Gangflügels 3 und auch des Standflügels 4 bewirken zu können, ist es notwendig, dass diese durch Scharnierverbindung 15 mit dem Einbaurahmen 7 verbunden sind. Je nach Ausführung der Scharnierverbindung 15 ist es möglich, dass der Gangflügel 3 und der Standflügel 4 zum Gebäudeinneren geöffnet werden können. Die Schließlage der zweiflügeligen Tür 2 wird durch ein Schloss 10, das auch als selbstverriegelndes Panikschloss ausgerichtet sein kann, sichergestellt.

Die Ausfachungen, sowohl des Standflügels 4 als auch des Gangflügels 3, können durch die gleichen Paneelelemente 5 aufgefüllt werden, es ist jedoch auch möglich, hier entsprechende andere Elemente vorzusehen, z.B. eine Verglasung oder dergleichen.

Zumindest der Bereich zwischen dem Standflügel 4 und dem Gangflügel 3 wird durch ein bodenseitiges Abschlusselement 13 überbrückt. Diese Überbrückung bietet die notwendige Stabilisierung, damit das Torblatt 1 auch bei geöffneten Türflügeln 3, 4 keine Verwerfungen ausbildet. Ein derartiges Abschlusselement 13 kann auch über die gesamte Breite des Torblattes 1 ausgeführt werden. Dabei wirkt es gleichzeitig als Schwellen- aber auch als Stabilisierungselement.

Die Rahmenausbildungen 8 und 9 sind nicht als durchgehende einstückige Rahmen zu verstehen, sondern bilden nur die seitlichen Abschlüsse zu den einzelnen Paneelen 5. In dem Bereich, in dem der Gangflügel 3 und der Standflügel 4 zusammentreffen, weist vorzugsweise der Standflügel 4 Drehgelenkverbindungen 30 auf, die eine zusätzliche Funktion übernehmen.

Die Ausgestaltung des Abschlusselementes 13 kann in unterschiedlichster Ausführungsform durchgeführt werden. In einer ersten bevorzugten Ausführungsform gemäß Fig. 2 ist das Abschlusselement 13 als flaches Bauteil dargestellt worden. Ein derartiges Abschlusselement 13 ist so gestaltet, dass es den gültigen Bauvorschriften entspricht. Dabei ist jeweils an den Seiten eine Anlaufschräge 24 vorhanden, die in eine verrundete Vorderkante 25 übergeht. Im Anschluss daran ist unterseitig eine Aufstandsfläche 26 vorhanden, die direkt oder indirekt mit dem Gebäudeboden in Kontakt kommt. Den oberen Bereich bildet eine Trittfläche 16, die als durchgehende, im Wesentlichen gerade Fläche ausgebildet ist, und zur Erhöhung der Trittsicherheit mit einer Riffelung oder dergleichen ausgestattet sein kann. Unterbrochen werden kann die Trittfläche 16 durch Nuten 18, über die weitere Bauteile des Torblattes 1 mit dem Abschlusselement 13 verbunden werden können. Insgesamt kann die Verbindung des Abschlusselementes 13 über Schraubeinlässe 17, die an der Unterseite des Abschlusselementes 13 angeordnet sind, mit Schraubverbindungen zu dem untersten Paneelelement 5 hergestellt werden.

Innerhalb des Abschlusselementes 13 ist vorzugsweise ein Einlass 23 vorhanden, der sich in seitliche Hinterschnitte 21 weiter ausweitet. Hier können entsprechend den Anforderungen Dichtungen oder aber auch Versorgungs- und Sensorkabel verlegt werden. In einem weiteren Einlass 22 ist es möglich, ebenfalls eine Dichtung oder aber auch in einem sich anschließenden Aufnahmekanal 20 Kabel unterzubringen. Durch einen Hinterschnitt 19 innerhalb des Einlasses 22 ist eine Einbringung einer Dichtung ebenfalls möglich.

In einer modifizierten Ausführungsform gemäß Fig. 3 kann ein weiteres Abschlusselement 13 entnommen werden. Dieses Abschlusselement 13 ist in seinem Aufbau analog der Ausführung gemäß Fig. 2 zu sehen, jedoch ist im Bereich der Vorderkanten 25 auf Anlaufschrägen oder dergleichen verzichtet worden. Durch herausgezogene untere vorstehende Aufstandsschenkel 49 wird ein größerer Raum unterhalb des Abschlusselementes 13 geschaffen. Durch diesen größeren Raum ist es möglich, bei großen Öffnungsweiten z.B. größere Dichtelemente einzubringen.

Wie die Ausgestaltung der beiden, nicht abschließend beschriebenen Abschlusselemente 13 zeigt, sind diese so ausgeführt worden, dass im Sinne von behördlichen Vorschriften keine Stolperkanten im Bereich der zweiflügeligen Tür 2 vorliegen.

In der Fig. 4 wird ein Ausschnitt eines Türblattes 3 oder 4 dargestellt, bei dem auf der linken Seite zwei Paneelelemente 5 übereinander dargestellt worden sind. Die linke Verbindung zwischen den Paneelelementen 5 ist nicht dargestellt worden. Auf der rechten Seite, im Anschluss an eine vertikale Kante der übereinander angeordneten Paneelelementen 5, ist ein Rahmenprofil 27 dargestellt worden. Dieses Rahmenprofil 27 besteht aus mehreren Segmenten, die die gleiche Höhe wie die Paneelen 5 aufweisen und durch eine Drehgelenkverbindung 30 miteinander verbunden sind. Das Rahmenprofil 27 weist dabei für die Stirnkante des Paneelelementes 5 einen Seitenschenkel 29 und einen sich daran auskragenden Anlageschenkel 28 auf. Durch den Anlageschenkel 28 wird ein sicherer Abschluss zu dem benachbarten Türelement hergestellt.

Durch die Darstellung der Fig. 5 wird die in mehrfacher Hinsicht funktionale Ausführung des Rahmenprofils 27 in Verbindung mit der Drehgelenkverbindung 30 deutlich. Während der Anlageschenkel 28 auch eine Dichtungsaufnahme 31 zur Abdichtung der Türflügel 2 untereinander bietet, ist im Anschluss auf der gegenüberliegenden Seite ein weiterer auskragender Teil in Form eines Abschlussschenkels 32 dargestellt worden. Dieser Abschlussschenkel 32 legt sich auf die Oberfläche der Paneelelemente 5 an. Dieses kann auch noch einmal durch die Fig. 6 verdeutlicht werden, die eine rückseitige Betrachtung in einer leicht verschwenkten Stellung des Rahmenprofils 27 in Verbindung mit der Drehgelenkverbindung 30 und einem Übertragungselement 37 darstellt. So sind die Übertragungselemente 37 translatorisch in einem Schenkel des Rahmenprofils 27 in Führungen 33 veränderbar. Verbunden sind die Übertragungselemente 37 durch Verbindungen 36 mit der zweiten Drehverbindung innerhalb der Drehgelenkverbindung 30. Zugänglich wird das Übertragungselement 37 durch einen Freiraum 35.

Insbesondere aus der Darstellung der Fig. 6 wird deutlich, dass neben der reinen Verschwenkbarkeit der Paneelelemente 5 auch eine Verschwenkbarkeit von Elementen für eine Verriegelungsvorrichtung in Form der Übertragungselemente 37 gegeben ist. Dabei wird gleichzeitig innerhalb der Drehgelenkverbindung 30 auch das Übertragungselement 37 so geführt, dass in der geschlossenen Stellung des Standflügels 4 zumindest eine Blockierung dessen möglich ist. Die Übertragungselemente 37 sind endseitig mit entsprechend geeigneten Verschlussstücken ausgerüstet, die einerseits in das Abschlusselement 13 eingreifen und andererseits im oberen Bereich in den Einbaurahmen 7 oder Teilen des Einbaurahmens eingreifen.

So kann gemäß Fig. 7 die Funktionalität und die für die Schwenkverbindung notwendigen Elemente, und die für die Verriegelung notwendigen Elemente, in Form von Übertragungselementen 37 in einer Zusammenwirkung als Drehgelenkverbindung 30 entnommen werden. Die Drehgelenkverbindung 30 besteht im Wesentlichen aus Befestigungsplatten 44 und 45, die über ein Gelenk 38 drehgelenkig untereinander verbunden sind. Dabei werden die Befestigungsplatten 44, 45 auf die Paneelelemente 5 oder das Rahmenprofil 27 geschraubt. Innerhalb der Befestigungsplatten 44, 45 ist eine Mechanik enthalten, die neben einer reinen Drehbewegung über das Gelenk 38 auch unabhängig davon eine Ortsveränderung der integrierten Übertragungselemente 37 in translatorischer Richtung ermöglicht. Dafür befinden sich an den Übertragungselementen 37 endseitig Mitnehmer 43, die in Verbindungselemente 46 eingreifen. Dieses Eingreifen wird in einfacher Art und Weise durch eine Steckverbindung realisiert. Geführt werden die Übertragungselemente 37 innerhalb von seitlichen Führungen 33, die in dem Rahmenprofil 27 enthalten sind. Im Anschluss an die Führungen 33 ist der Freiraum 35 vorhanden, der einen Freischnitt 34 beinhaltet. So ist es möglich, dass das Übertragungselement 37 hier verdeckt innerhalb des Rahmenprofils 27 translatorisch durch Aktionen des Schlosses 10 bewegt werden kann. In einer bevorzugten Ausführungsform ist an den Verbindungselementen 46 endseitig ein verbindendes Mittenstück 47 vorhanden. Dieses Mittenstück 47 ist über drehbare Verbindungen 48 mit den Verbindungselementen 46 verbunden. Durch diese Ausgestaltung ist es möglich, dass auch bei nicht hundertprozentig korrekten Übereinstimmungen der drehbaren Verbindung 48 mit dem Gelenk 38 die Funktionsfähigkeit der Übertragungselemente 37 erhalten bleibt. Diese Stellung kann insbesondere der Fig. 6 entnommen werden, aus der auch deutlich wird, dass aufgrund des Mittenstückes 47, unabhängig von dem Gelenk 38 eine Drehbewegung über die drehbare Verbindung 48 möglich ist. Zur Vermeidung von Manipulationen werden die Befestigungsplatten 44, 45 durch Abdeckungen 40, 41 überkront. Dadurch ist neben einem sicheren Abschluss auch ein optisch gutes Erscheinungsbild gegeben.

### Bezugszeichenliste

- 1: Torblatt
- 2: zweiflügelige Tür
- 3: Gangflügel
- 4: Standflügel
- 5: Paneelelement
- 6: drehbare Verbindung
- 7: Einbaurahmen
- 8: Standflügelrahmen
- 9: Gangflügelrahmen
- 10: Schloss
- 11: Gangflügelpaneel
- 12: Standflügelpaneel
- 13: Abschlusselement
- 14: drehbare Verbindung
- 15: Scharnierverbindung
- 16: Trittfläche
- 17: Schraubeinlässe
- 18: Nut
- 19: Hinterschnitt
- 20: Aufnahmekanal
- 21: Hinterschnitt
- 22: Einlass
- 23: Einlass
- 24: Anlaufschräge
- 25: Vorderkante
- 26: Aufstandsfläche
- 27: Rahmenprofil
- 28: Anlageschenkel
- 29: Seitenschenkel
- 30: Drehgelenkverbindung
- 31: Dichtungsaufnahme
- 32: Abschlussschenkel
- 33: Führung
- 34: Freischnitt
- 35: Freiraum
- 36: Verbindung
- 37: Übertragungselement
- 38: Gelenk
- 40: Abdeckung
- 41: Abdeckung
- 43: Mitnehmer
- 44: Befestigungsplatte
- 45: Befestigungsplatte
- 46: Verbindungselement
- 47: Mittenstück
- 48: drehbare Verbindung
- 49: Aufstandsschenkel

## Patentansprüche

1. Sektionaltor mit einem Torblatt (1), das aus einzelnen, horizontal verlaufenden Paneelen (5) gebildet wird, die mittels drehbarer Verbindungen (6) in horizontalen Achsen untereinander so verbunden sind, dass das Torblatt (1) aus einer Schließstellung in eine Offenstellung und aus der Offenstellung in die Schließstellung verbracht werden kann, und dass in dem Torblatt (1) eine zweiflügelige Tür (2) integriert ist, umfassend einen Gangflügel (3) und damit zusammenwirkend einen Standflügel (4), dessen Türblatt im Wesentlichen den gleichen Aufbau wie das Torblatt (1) aufweist und zumindest in dem Bereich der zweiflügeligen Tür (2) durch ein bodenseitiges Abschlusselement (13), das als Stabilisierungselement ausgebildet ist, überbrückt wird, und dass für die zweiflügelige Tür eine Blockiereinheit vorhanden ist, **dadurch gekennzeichnet, dass** der Gangflügel (3) und/oder Standflügel (4) als drehbare Verbindung in den horizontalen Achsen mindestens eine Drehgelenkverbindung (30) aufweist, die eine integrierte drehbare Verbindung mit sich daran anschließenden translatorisch veränderbaren Übertragungselementen (37) aufweist, die direkt oder indirekt mit Endstücken versehen als Blockiereinheit im verriegelten Zustand in das Abschlusselement (13) bodenseitig und oberseitig in Rahmen- oder Zargenprofile (7) eingreift, und dass die zweiflügelige Tür (2) mit einer mechanisch oder hydraulisch oder elektrisch wirkenden Schließfolgeregelung ausgestattet ist, die stets den Standflügel (4) vor dem Gangflügel (3) in die Schließlage bringt.

2. Sektionaltor nach Anspruch 1, **dadurch gekennzeichnet, dass** das Abschlusselement (13) als barrierefreie Schwelle und/oder Stabilisierungselement ausgebildet ist und sich über einen Teil oder die Gesamtbreite des Torblattes (1) erstreckt und mindestens ein Dichtungselement aufweist.

3. Sektionaltor nach Anspruch 1, **dadurch gekennzeichnet, dass** der Gangflügel (3) eine Schlosseinrichtung, ausgebildet als Schloss (10) mit einer Falle und einem Riegel in Verbindung mit einem Türdrücker, aufweist, wobei eine Falle und auch ein Riegel in eine Schließmechanik des Standflügels (4) eingreifen.

4. Sektionaltor nach Anspruch 3, **dadurch gekennzeichnet, dass** das Schloss (10) als selbstverriegelndes Antipanikschloss ausgebildet ist.

5. Sektionaltor nach den Ansprüchen 3 oder 4, **dadurch gekennzeichnet, dass** das Schloss (10) dem Gangflügel (3) zugeordnet ist, dessen Verriegelung sowohl gegen den Standflügel (4) als auch gegen die Paneele (5) und das Abschlusselement (13) gerichtet ist.

6. Sektionaltor nach Anspruch 1, **dadurch gekennzeichnet, dass** dem Gangflügel (3) und dem Standflügel (4) eine gemeinsame oder jeweils eine eigene Türschließvorrichtung zugeordnet ist, wobei die Türschließvorrichtung vorzugsweise als Türschließer oder Antrieb ausgebildet ist.

7. Sektionaltor nach Anspruch 6 , **dadurch gekennzeichnet, dass** die Türschließvorrichtung innerhalb des Paneels (5) verdeckt oder teilverdeckt angeordnet ist.

8. Sektionaltor nach einem oder mehreren der vorhergehenden Ansprüche, **dadurch gekennzeichnet, dass** der Gangflügel (3) und der Standflügel (4) mit mindestens einer elektrisch wirkenden Sicherheitsvorrichtung ausgestattet sind, dessen Signale in einer Steuerung einer Antriebsvorrichtung des Sektionaltores verarbeitbar sind.

9. Sektionaltor nach einem oder mehreren der vorhergehenden Ansprüche, **dadurch gekennzeichnet, dass** die Durchgangsweite des Gangflügels (3) und des Standflügels (4) gleich oder unterschiedlich groß ausgebildet ist.

10. Sektionaltor nach einem oder mehreren der vorhergehenden Ansprüche, **dadurch gekennzeichnet, dass** die Durchgangsweite des Gangflügels (3) größer als die Durchgangsweite des Standflügels (4) ausgebildet ist.

## Claims

1. A sectional gate with a gate leaf (1), which is formed from individual horizontally extending panels (5), which are connected among each other in horizontal axes by means of rotatable connections (6) such that the gate leaf (1) may be brought from a closed position into an opened position and from the opened position into the closed position, and a double leaf door (2) is incorporated into the gate leaf (1) comprising an active leaf (3) and an inactive leaf (4) cooperating therewith, the door leaf thereof essentially having the same structure as the gate leaf (1), and at least in the area of the double leaf door (2) is bridged by a floor sided terminal element (13), which is configured as a stabilizing element, and a blocking unit be provided for the double leaf door, **characterized in that,** as the rotatable connection in the horizontal axes, the active leaf (3) and/or the inactive leaf (4) include/s at least one rotary joint connection (30), which includes an incorporated rotatable connection with adjoining translationally mobile transfer elements (37), which, provided with end pieces as a blocking unit in the interlocked condition, directly or indirectly engages at the bottom side or at the top side into frame or casing profiles (7), and **in that** the double leaf door (2) is equipped with a mechanically or hydraulically or electrically functioning closing sequence control, which always moves the inactive leaf (4) prior to the active leaf (3) into the closed position.

2. The sectional gate according to claim 1, **characterized in that** the terminal element (13) is configured as a barrier-free threshold and/or stabilizing element, and extends across a portion or the entire width of the door leaf (1) and includes at least one sealing element.

3. The sectional gate according to claim 1, **characterized in that** the active leaf (3) includes a lock apparatus, configured as a lock (10) with a latch-bold and a dead-bolt in conjunction with a door handle, wherein a latch-bolt and also a dead-bolt engage into a locking mechanism of the inactive leaf (4).

4. The sectional gate according to claim 3, **characterized in that** the lock (10) is configured as a self-locking anti-panic lock.

5. The sectional gate according to the claims 3 or 4, **characterized in that** the lock (10) is associated to the active leaf (3), the interlocking thereof being directed both against the inactive leaf (4) and against the panels (5) and the terminal element (13).

6. The sectional gate according to claim 1, **characterized in that** a common or respectively proper door closing device is associated to the active leaf (3) and the inactive leaf (4), wherein the door closing device is preferably configured as a door closer or as a drive.

7. The sectional gate according to claim 6, **characterized in that** the door closing device is disposed within the panel (5) in a concealed or partially concealed manner.

8. The sectional gate according to one or more of the preceding claims, **characterized in that** the active leaf (3) and the inactive leaf (4) are equipped at least with an electrically functioning safety device, the signals thereof may be processed in a control of a drive device of the sectional gate.

9. The sectional gate according to one or more of the preceding claims, **characterized in that** the passage width of the active leaf (3) and of the inactive leaf (4) is configured to have the same size or different sizes.

10. The sectional gate according to one or more of the preceding claims, **characterized in that** the passage width of the active leaf (3) is configured to be larger than the passage width of the inactive leaf (4).

## Revendications

1. Portail en sections avec un vantail de portail (1), lequel est aménagé par des panneaux (5) individuels s'étendant horizontalement, lesquels sont reliés les uns aux autres au moyen de connexion rotatives (6) dans des axes horizontaux de telle façon que le vantail de portail (1) peut être amené depuis une position de fermeture en une position d'ouverture et depuis une position d'ouverture en une position de fermeture, et une porte à deux vantaux (2) est incorporée dans le vantail de portail (1), comportant un vantail actif (3) et un vantail inactif (4) coopérant avec le premier, et dont le vantail de porte essentiellement ayant la même structure que le vantail de portail (1) et, au moins dans la région de la porte à deux vantaux (2), étant pontée par un élément terminal (13) du côté plancher, lequel est aménagé comme élément de stabilisation, et qu'une unité de blocage est prévue pour la porte à deux vantaux, **caractérisé en ce que**, comme connexion rotative dans les axes horizontaux, le vantail actif (3) et/ou le vantail inactif (4) comprennent/comprend au moins une connexion articulée à charnière (30), laquelle comprend une connexion rotative intégrée avec des éléments de transfert (37) y rapportés et mobiles par translation, qui, pourvus de pièces terminales, comme unité de blocage dans la condition verrouillée, s'encastrent directement ou indirectement dans l'élément terminal (13) du côté plancher ou du côté haut dans des profilés de cadre ou profilés de dormant (7), et **en ce que** la porte à deux vantaux (2) est équipée d'une commande de séquence de fermeture fonctionnant mécaniquement ou hydrauliquement ou électriquement, laquelle amène toujours le vantail inactif (4) avant le vantail actif (3) dans la position de fermeture.

2. Portail en sections selon la revendication 1, **caractérisé en ce que** le profilé terminal (13) est aménagé comme seuil accessible et/ou comme élément de stabilisation et s'étend sur une partie ou sur toute la largeur du vantail de portail (1) et présente au moins un élément d'étanchéité.

3. Portail en sections selon la revendication 1, **caractérisé en ce que** le vantail actif (3) comprend un dispositif de serrure aménagé comme serrure (10) avec un pêne à demi-tour et un pêne dormant en connexion avec une manette de porte, dans laquelle un pêne demi-tour et aussi un pêne dormant s'encastrent dans un mécanisme de fermeture du vantail inactif (4).

4. Portail en sections selon la revendication 3, **caractérisé en ce que** la serrure (10) est aménagée comme serrure anti-panic auto-verrouillante.

5. Portail en sections selon les revendications 3 ou 4, **caractérisé en ce que** la serrure (10) est associée au vantail actif (3) dont le verrouillage est orienté aussi bien contre le vantail inactif (4) que contre les panneaux (5) et l'élément termina! (13).

6. Portail en sections selon la revendication 1, **caractérisé en ce qu'**un dispositif de fermeture de porte commun ou respectivement propre est associé au vantail actif (3) et au vantail inactif (4), le dispositif de fermeture de porte étant aménagé de préférence comme ferme-porte ou comme entraînement.

7. Portail en sections selon la revendication 6, **caractérisé en ce que** le dispositif de fermeture de porte est agencé au sein du panneau (5) de façon recouverte ou partiellement recouverte.

8. Portail en sections selon l'une ou plusieurs des revendications précédentes, **caractérisé en ce que** le vantail actif (3) et le vantail inactif (4) sont équipés d'au moins un dispositif de sécurité fonctionnant électriquement, dont les signaux sont traitables dans une commande d'un entraînement du portail en sections.

9. Portail en sections selon l'une ou plusieurs des revendications précédentes, **caractérisé en ce que** la largeur de passage du vantail actif (3) et du vantail inactif (4) est aménagée avec la même dimension ou de dimension différente.

10. Portail en sections selon l'une ou plusieurs des revendications précédentes, **caractérisé en ce que** la largeur de passage du vantail actif (3) est aménagée à être plus grande que la largeur de passage du vantail inactif (4).
